# FASCICULE DE BREVET EUROPEEN

(11) **EP 0 323 343 B1**
(45) Date de publication et mention de la délivrance du brevet: **14.04.1993**
(21) Numéro de dépôt: 88403325.9
(22) Date de dépôt: 26.12.1988
(51) Int. Cl.: H01H 43/10

(54) **Programmateur de machine à laver**
Programmschalteinrichtung für Waschmaschinen
Programmer for washing machines

(30) Priorité: 29.12.1987 FR 8718273
(43) Date de publication de la demande: 05.07.1989
(73) Titulaire: CROUZET Electroménager, F-26000 Valence (FR)
(72) Inventeur: Vollot, Jean, F-07800 St. Georges les Bains (FR); Vanneyre, André, F-26500 Bourg les Valence (FR)
(74) Mandataire: Bloch, Gérard

(56) Documents cités:
- EP-A- 0 003 615
- EP-A- 0 133 219
- FR-A- 2 102 253
- FR-A- 2 116 904
- US-A- 4 228 690

## Description

La présente invention concerne un programmateur de machine à laver, le linge ou la vaisselle.

Dans un programmateur classique, un ensemble, ou bloc, de cames-programmes, destinées à actionner des lames porte-contact, peut être entraîné en rotation, par l'intermédiare d'une cinématique particulière, par une came dite d'inversion. Les programmes de lavage sont ainsi déterminés par les profils des cames programmes, leur rotation et leur arrêt. La came d'inversion est en permanence entraînée en continu par un moteur synchrone pendant le déroulement des programmes de lavage.

Un cliquet d'entraînement est monté sur la came d'inversion pour entraîner le bloc-cames en rotation pas à pas, la rotation de la came d'inversion d'un tour pouvant entraîner le bloc-cames d'un pas. Le cliquet d'entraînement est monté pivotant entre une position d'entraînement du bloc-cames et une position escamotée, ou de temporisation, dans laquelle il n'entraîne pas le bloc-cames. Le bloc-cames comporte une came dite de temporisation, avec un profil généralement à trois niveaux, qui, par l'intermédiare de la cinématique évoquée ci-dessus, permet de faire pivoter le cliquet d'entraînement en position escamotée pour l'empêcher d'entraîner le bloc-cames pendant un nombre de tours déterminés de la came d'inversion.

Cette cinématique comporte un levier suiveur monté pivotant, sur un axe fixe, pour suivre le profil de la came de temporisation, et duquel sont solidaires en pivotement deux leviers de temporisation. Chacun de ces leviers de temporisation est percé d'une lumière à travers laquelle passe un ergot déplaçable et duquel est solidaire une rampe d'escamotage du cliquet d'entraînement. A chacun des leviers de temporisation sont associés un des niveaux du profil de la came de temporisation et une roue mémoire dont le profil comporte une partie en saillie, définissant une temporisation, et agencée pour coopérer avec son levier associé. Une roue à picot, solidaire en rotation de la came d'inversion, est agencée pour entraîner en rotation pas à pas dans un sens les roues mémoires, par ailleurs rappelées en sens inverse par des moyens élastiques.

Quand le levier suiveur coopère avec le niveau haut du profil de la came de temporisation, le cliquet d'entraînement n'est pas escamoté et le bloc-cames est entraîné pas à pas.

Quand le levier suiveur vient en contact avec l'un des deux autres niveaux du profil de la came de temporisation, le levier de temporisation associé est pivoté, sa lumière déplace l'ergot et la rampe d'escamotage, ce qui arrête l'entraînement du bloc-cames par le cliquet d'entraînement. Le levier de temporisation considéré coopère alors avec le profil, bas, de la roue mémoire associée pour assurer une fonction anti-retour et permettre ainsi l'entraînement pas à pas de la roue mémoire, jusqu'à ce que le levier de temporisation monte sur la partie en saillie de son profil. Alors, le levier de temporisation pivote en sens inverse, la roue mémoire est rappelée en position initiale, la rampe d'escamotage et l'ergot sont libérés par la lumière du levier, et l'entraînement du bloc-cames par le cliquet reprend.

Ainsi, avec une came de temporisation à trois niveaux, chacun des deux niveaux bas sélectionne une temporisation, non nulle, dont la durée est déterminée par la longueur du profil bas de la roue mémoire correspondante.

Les leviers de mémorisation et les roues mémoires associées sont agencés pour que l'un seulement de ces leviers puisse coopérer avec sa roue mémoire associée, à la fois.

Dans ces conditions, on conçoit que, ne disposant que d'un nombre très limité de durées de temporisation, on soit contraint parfois, sauf par conséquent à augmenter le nombre de ces durées et alourdir considérablement la cinématique avec des roues mémoires supplémentaires, ce qui n'est pas souhaitable, à prendre des temporisations d'une durée supérieure à celle strictement utile ou nécessaire. Il en résulte une perte de temps.

La présente invention vise à pallier cet inconvénient.

A cet effet, la présente invention concerne un programmateur de machine à laver comprenant un bloc de cames-programmes, une came d'inversion entraînée en continu, un cliquet monté pivotant entre une position d'entraînement du bloc de cames en rotation d'un pas et une position escamotée de temporisation, le dit bloc de cames comportant une came de temporisation pourvue d'un profil de sélection de l'une d'une série de temporisations, et des moyens agencés pour déterminer les durées de temporisations et faire pivoter le cliquet d'entraînement du bloc de cames, ces moyens comprenant un levier agencé pour suivre le profil de la came de temporisation, une roue mémoire, une roue à picot solidaire en rotation de la came d'inversion et agencée pour entraîner en rotation la roue mémoire, et un levier de temporisation agencé pour coopérer avec la roue mémoire et le cliquet d'entraînement du bloc de cames, programmateur caractérisé par le fait qu'il comporte une portion de disque en forme de secteur, de largeur angulaire déterminée, montée rotative sur l'axe de la roue mémoire et de rayon égal au rayon externe de la roue, et un cliquet, animé d'un mouvement de bascule et agencé pour entraîner la roue mémoire, la course utile du cliquet étant limitée par la position angulaire de la portion de disque, la portion de disque étant agencée pour, sous l'action du levier suiveur, faire varier la distance angulaire sur laquelle la roue mémoire est entraînée par la roue à picot lors de chaque tour de la came d'inversion.

Ainsi, grâce au programmateur de l'invention, il est facile de prévoir autant de durées de temporisation qu'on le désire.

Avantageusement, le cliquet d'entraînement de la roue mémoire est entraîné dans son mouvement de bascule par un levier monté pivotant sous l'action de l'entraînement en rotation de la roue à picot.

Avantageusement encore, la portion de disque comporte une échancrure recevant un ergot solidaire du levier suiveur, la position angulaire du levier suiveur déterminant la position angulaire de la portion de disque et le levier de temporisation est monté pivotant et peut coopérer avec une denture à rochet de la roue mémoire, pour assurer une fonction d'anti-retour, et avec le cliquet d'entraînement pour le maintenir en position escamotée de temporisation.

L'invention sera mieux comprise à l'aide de la description suivante de la forme de réalisation préférée du programmateur de l'invention, en référence aux dessins annexés, sur lesquels :
- la figure 1 est une vue en perspective éclatée de la cinématique de temporisation du programmateur de l'invention, et
- la figure 2 est une vue axiale d'une partie de la came d'inversion.

Le programmateur, pour machine à laver, le linge ou la vaisselle, comprend un module arrière et un bloc de cames 41. Le module arrière supporte un moteur d'entraînement, ici un moteur synchrone, et comprend une boîte de contacts destinés à assurer le raccordement électrique avec les autres organes de la machine à laver, ainsi qu'un dispositif de temporisation et d'entraînement du bloc de cames. Le bloc de cames, accolé au module arrière, comprend un certain nombre de cames accolées les unes aux autres et solidaires en rotation les unes des autres, à l'exception de la première came, la came d'inversion 1, qui est entraînée directement à vitesse constante par le moteur et tourne en continu et en permanence pendant le déroulement du programme. La came d'inversion peut entraîner en rotation pas à pas le bloc de cames à l'aide d'un cliquet 37 pouvant entraîner en rotation d'un pas le bloc de cames à chaque tour de la came d'inversion. L'action du cliquet peut être neutralisée pendant un certain temps, la came d'inversion pouvant faire un certain nombre de tours avant d'entraîner à nouveau le bloc de cames, grâce à une chaîne cinématique de temporisation. La chaîne de temporisation comprend le cliquet 37, et des moyens agencés pour déterminer les durées de temporisation et faire pivoter le cliquet 37 en position d'entraînement du bloc de cames, comportant une roue 3, une bascule 5, un cliquet 12, disposé pour coopérer avec une roue mémoire 16, un levier suiveur 21 constituant le levier de sélection de temporisation, une came de temporisation 23, intégrée au bloc de cames, et un levier de temporisation 29.

La came d'inversion est constituée d'un manchon 1 multifonctionnel. Il comporte une denture circulaire 101, dans un plan radial, pour son entraînement par le moteur synchrone, par l'intermédiaire d'une denture périphérique externe 102 d'un petit pignon 103. Le cliquet d'entraînement 37 est monté sur le pignon 103, pivotant autour d'un axe 46 excentré sur le pignon 103, entre une position d'entraînement possible du bloc de cames 41, dans laquelle il est rappelé par une lame-ressort 42, et une position escamotée de temporisation. Le manchon d'inversion comporte, dans un autre plan radial, une couronne circulaire pleine 104 pourvue d'une fenêtre 2. Le cliquet d'entraînement 37 est de forme sensiblement parallélépipédique. Il est percé d'un trou dans lequel est logé l'axe 46 monté perpendiculairement et fixé sur le pignon 103 et est animé ainsi d'un mouvement circulaire permanent. Le cliquet 37 comporte deux embouts accolés chacun d'épaisseur sensiblement moitié de l'épaisseur totale du cliquet, un embout arrondi 38 et un embout pointu et effilé 39, l'embout 38 ayant une largeur sensiblement double de celle de l'embout 39. Le ressort 42 exerce son effort, illustré schématiquement sur la figure 1 par un ressort de traction, sur la zone du cliquet comportant les embouts 38 et 39 afin de maintenir l'embout 38 en appui contre la couronne pleine 104 de la came d'inversion 1. La combinaison de la force de rappel exercée par le ressort 42 et du mouvement circulaire de l'axe 46, entraîne le cliquet 37 dans un mouvement excentrique, ici dans le sens des aiguilles d'une montre.

La roue 3, solidaire en rotation de la came d'inversion 1, tourne en continu et en permanence, ici dans le sens contraire à celui des aiguilles d'une montre, avec son axe logé dans un trou du boîtier du programmateur. La roue 3 porte un picot, ou ergot, 4 cylindrique en saillie hors de l'une des faces de la roue, sensiblement à mi-rayon.

La bascule 5 comprend, de part et d'autre d'un axe 6, tourillonnant dans un trou du boîtier du programmateur, deux bras 7 et 8, ici sensiblement égaux et approximativement dans le prolongement l'un de l'autre. Le bras 7 vient en appui contre l'ergot 4 sous l'action d'un resort de traction 9 fixé au bras 8, sensiblement à la moitié de sa longueur, et au boîtier. La combinaison de l'action de l'ergot 4 et du rappel élastique du ressort 9 entraîne la bascule, ou levier, 5 dans un mouvement de bascule autour de son axe 6. Le bras 8, à son extrémité opposée à l'axe 6, porte, perpendiculairement à son plan, un ergot 10. Un cliquet 12 est monté pivotant sur l'ergot 10, par l'une de ses extrémités en forme de manchon 13, son autre extrémité comportant un bec 14 destiné à coopérer avec la denture à rochet 25 d'une roue mémoire 16. Un ressort de traction 15, fixé au levier 12 et au boîtier du programmateur, le rappelle vers la roue 16 pour maintenir le bec 14 contre la denture 25 de la roue mémoire 16.

La roue mémoire 16 est mobile en rotation autour de son axe 17 logé dans un trou du boîtier du programmateur, et le bec 14 du cliquet 12 peut ainsi la faire tourner en rotation pas à pas, ici dans le sens des aiguilles d'une montre, contre l'action d'un ressort de rappel 27, la roue 16 étant après chaque pas verrouillée en position par une butée anti-retour 31 du levier de temporisation 29 abordé plus loin.

Une portion de disque 18 en forme de secteur, de largeur angulaire déterminée, ayant ici un angle d'ouverture de l'ordre de 30°, et de même rayon externe que celui de la roue mémoire 16, est montée libre en rotation coaxialement avec la roue 16 et accolée à l'une des faces de celle-ci. Une échancrure 19 est ménagée sur la côté de cette portion de disque pour coopérer avec un ergot 20 solidaire du levier de sélection des temporisations 21.

La roue mémoire 16 comporte, sur sa face en regard de la portion de disque 18 et sur la zone périphérique de celle-ci, une butée 24 de forme sensiblement en tronc de pyramide, à base sensiblement carrée, dont la base est tournée vers l'axe 17 et le sommet situé radialement à la même distance que le sommet de la denture 25. La face 45 de la butée 24, parallèle à l'axe de la roue 16 et tournée vers la portion de disque 18 est inclinée pour former une rampe, la face 28 opposée s'étendant sensiblement dans un plan radial de la roue 16. Une butée 26 est montée rigidement sur le boîtier du programmateur à proximité de la périphérie de la roue 16, avec un doigt s'étendant pour coopérer, sous l'action du ressort 27, avec la face 28 de la butée 24.

Le levier de sélection des temporisations 21, de forme générale plate, est monté pivotant, autour d'un axe 43, parallèle à l'axe de la roue 16, et situé à l'une de ses extrémités et logé dans un trou du boîtier du programmateur, sous l'action d'un ressort 22 fixé au levier et au boîtier. L'autre extrémité du levier 21 est recourbée en forme de bec 44 pour venir en appui, sous l'action du ressort 22, contre le profil de la came de temporisation 23 et suivre son profil.

Le levier de sélection des temporisations 21 comporte un ergot 20, s'étendant parallèlement à l'axe de la roue 16, et logé dans l'échancrure 19 de la portion de disque 18 pour faire varier la position angulaire de cette portion de disque 18 en fonction de la position angulaire du levier suiveur 21.

Le levier de temporisation 29, en forme de fourchette plate tournée vers la roue mémoire 16, est monté pivotant autour d'un axe 30 parallèle à tous les autres axes de rotation et de pivotement évoqués ci-dessus et logé dans un trou du boîtier du programmateur.

L'un des bras du levier 29 se termine en forme de dent 33 destinée à venir coopérer avec la face 45 de la butée 24 de la roue 16. Ce même bras comporte une butée 31 s'étendant perpendiculairement à sa face et de section sensiblement triangulaire pour coopérer avec la denture à rochet 25 de la roue mémoire 16, et servir ainsi d'anti-retour pour cette roue mémoire 16.

Un ressort de traction 32, fixé sur l'autre bras du levier 29 et sur le boîtier du programmateur, tend à fair pivoter le levier 29, ici dans le sens des aiguilles d'une montre, pour maintenir ainsi la butée 31 en contact avec la denture à rochet 25.

Le bras du levier 29 auquel est fixé le ressort 32 se termine par une rampe 34 coopérant par appui avec un ergot 36 solidaire du cliquet d'entraînement 37. La rampe 34 d'extrémité est adjacente à la surface latérale 35 du bras considéré, s'étendant sensiblement perpendiculairement, et formant aussi rampe.

Le cliquet 37 comporte un appendice, s'étendant perpendiculairement à son plan de rotation, et dont l'extrémité porte l'ergot 36 s'étendant perpendiculairement à son plan et pouvant prendre appui contre la rampe 34 du levier de temporisation 29.

Ayant décrit la structure de la chaîne de temporisation du programmateur, son fonctionnement peut maintenant être abordé.

La roue 3, qu'on peut appeler roue motrice, solidaire en rotation de la came d'inversion 1, tourne en continu et en permanence. Son ergot, ou picot, 4 coopère par glissement avec le bras 7 du levier 5. Sous l'effet du ressort 9, le levier 5 est animé d'un mouvement de bascule autour de son axe 6. Dans ce mouvement, le bec 14 du cliquet 12, rappelé par le ressort 15 contre la denture à rochet 25 de la roue mémoire 16, peut l'entraîner en rotation sur une distance angulaire égale à la course maximale du levier 5.

La position angulaire du levier de sélection 21 est fixée par le niveau de la came de temporisation 23 sur lequel prend appui le bec 44 du levier 21.

L'ergot 20 du levier 21, logé dans l'échancrure 19 de la portion de disque 18, positionne angulairement ce secteur 18 par rapport à la course du bec 14. Ainsi, en fonction de la position angulaire du levier de sélection 21, le secteur 18 occulte, au regard du bec 14, un certain nombre de dents de la roue mémoire 16, la course active du cliquet 12 correspondant au nombre de dents non occultées. La roue mémoire 16 tourne ainsi pas à pas à une vitesse déterminée par la position angulaire du levier de sélection 21 donc du niveau de temporisation considéré qui détermine la distance angulaire, variable, sur laquelle la roue mémoire 16 est entraînée à chaque tour de la roue motrice 3.

Sous l'action du ressort 32, la butée 31 du levier de temporisation 29 coopère avec la denture à rochet 25 de la roue mémoire 16 pour assurer sa fonction anti-retour. Tant que cette butée 31 est en contact avec la denture 25, l'ergot 36 du cliquet 37 est en appui sur l'extrémité 34 du levier de temporisation 29. Lorsque la butée 24 arrive en contact avec le levier de temporisation 29, la rampe 45 de cette butée 24 prend appui sur la dent 33 du levier 29 et fait pivoter le levier 29 autour de son axe 30. La butée 31 est alors libérée de la denture 25, la dent 33 s'accroche contre la face arrière 28 de la butée 24, et l'extrémité 34 du levier 29, libère l'ergot 36 du cliquet 37. Sous l'action du ressort 42, l'extrémité arrondie 38 du cliquet 37 vient en appui contre le profil de la couronne pleine 104 de la came d'inversion 1 en rotation, avant de venir se loger dans sa lumière 2 au moment où celle-ci se présente.

Par son mouvement excentrique, dans cette position du cliquet, son extrémité pointue 39 vient coopérer avec une dent 40 du bloc de cames 41 et l'entraîne en rotation d'un pas, l'ergot 36 par appui coulissant contre la rampe 35 du levier 29 le faisant pivoter légèrement avant que la dent 33 ne se dégage de la butée 24 de la roue mémoire 16. Sous l'action du ressort 27, la roue mémoire 16 tourne autour de son axe 17, jusqu'à ce que la face 28 de la butée 24 vienne en appui contre la butée fixe 26. C'est la remise à zéro de la roue mémoire.

La came d'inversion 1 continuant son mouvement de rotation, l'extrémité 38 du cliquet 37 se dégage de l'encoche 2 et pivote en position escamotée de temporisation contre l'action du ressort 42, l'ergot 36 libère le levier de temporisation 29 qui, sous l'action du ressort 32, pivote autour de son axe 30. L'ergot 36 du cliquet 37 revient en butée contre la rampe d'extrémité 34 du levier de temporisation 29 et la butée 31 revient coopérer avec la denture 25 de la roue mémoire 16.

Un nouvel incrément de temporisation commence alors.

Grâce à la chaîne de temporisation décrite ci-dessus, le nombre des temporisations peut être important. Il ne dépend que du nombre de niveaux du profil de la came de temporisation 23.

Le programmateur de l'invention est particulièrement bien adapté aux machines à laver modernes, permettant une optimisation des cycles de lavages donc une multiplication des temporisations.

## Revendications

1. Programmateur de machine à laver comprenant un bloc de cames-programmes (41), une came d'inversion (1) entraînée en continu, un cliquet (37) monté pivotant entre une position d'entraînement du bloc de cames (41) en rotation d'un pas et une position escamotée de temporisation, le dit bloc de cames (41) comportant une came de temporisation (23) pourvue d'un profil de sélection de l'une d'une série de temporisations, et des moyens agencés pour déterminer les durées des temporisations et faire pivoter le cliquet (37) en position d'entraînement du bloc de cames (41), ces moyens comprenant un levier suiveur (21) agencé pour suivre le profil de la came de temporisation, une roue mémoire (16), une roue à picot (3) solidaire en rotation de la came d'inversion et agencée pour entraîner en rotation la roue mémoire et un levier de temporisation (29) agencé pour coopérer avec la roue mémoire (16) et le cliquet d'entraînement (37) du bloc de cames, programmateur caractérisé par le fait qu'il comporte une portion de disque (18) en forme de secteur, de largeur angulaire déterminée, montée rotative sur l'axe de la roue mémoire (16) et de rayon égal au rayon externe de la roue (16), et un cliquet (12), animé d'un mouvement de bascule et agencé pour entraîner la roue mémoire (16), la course utile du cliquet (12) étant limitée par la position angulaire de la portion de disque (18), la portion de disque (18) étant agencée pour, sous l'action du levier suiveur (21), faire varier la distance angulaire sur laquelle la roue mémoire (16) est entraînée par la roue à picot (3) lors de chaque tour de la came d'inversion (1).

2. Programmateur selon la revendication 1, dans lequel la portion de disque (18) comporte une énchancrure (19) recevant un ergot (20) solidaire du levier suiveur (21), la position angulaire du levier suiveur (21) déterminant la position angulaire de la portion de disque (18).

3. Programmateur selon l'une des revendications 1 et 2, dans lequel le levier de temporisation (29) est monté pivotant et peut coopérer avec une denture à rochet (25) de la roue mémoire (16), pour assurer une fonction d'anti-retour, et avec le cliquet d'entraînement (37) pour le maintenir en position escamotée de temporisation.

4. Programmateur selon la revendication 3, dans lequel la roue mémoire (16) comporte des moyens (24) pour faire pivoter le levier de temporisation (29) et le libérer de sa fonction anti-retour, et libérer le cliquet d'entraînement (37) et le laisser pivoter en position d'entraînement du bloc de cames (41).

5. Programmateur selon l'une des revendications 1 à 4, dans lequel le cliquet (37) d'entraînement du bloc de cames (41) est animé d'un mouvement excentrique.

6. Programmateur selon la revendication 5, dans lequel la came d'inversion (1) comporte une couronne circulaire pleine (104) dans laquelle est ménagée une fenêtre (2) de réception du cliquet d'entraînement (37) en position d'entraînement.

7. Programmateur selon l'une des revendications 1 à 6, dans lequel le cliquet d'entraînement (37) est agencé pour coopérer avec le levier de temporisation (29) pour, en position d'entraînement du bloc de cames (41), faire pivoter le levier de temporisation (29) et libérer la roue mémoire (16), des moyens de rappel élastiques (27) assurant la remise à zéro de la roue mémoire (16).

8. Programmateur selon l'une des revendications 1 à 7, dans lequel le cliquet (12) d'entraînement de la roue mémoire (16) est entraîné dans son mouvement de bascule par un levier (5) monté pivotant sous l'action de l'entraînement en rotation de la roue à picot (3).

## Claims

1. Washing machine programmer comprising a set of programme cams (41), a reversing cam (1) driven continuously, a pawl (37) mounted to pivot between a position for driving the set of cams (41) in rotation by one step and a delay retracted position, said set of cams (41) comprising a delay cam (23) provided with a profile for selecting one of a series of delays, and means arranged in order to determine the durations of the delays and to cause the pawl (37) to pivot into the position for driving the set of cams (41), these means comprising a follower lever (21) arranged in order to follow the profile of the delay cam, a memory wheel (16), a wheel (3), with a stud, connected to rotate with the reversing cam and arranged in order to drive the memory wheel in rotation and a delay lever (29) arranged in order to cooperate with the memory wheel (16) and the pawl (37) for driving the set of cams, which programmer is characterised by the fact that it comprises a portion of disc (18) in the shape of a sector, of predetermined angular width, which is mounted to rotate on the shaft of the memory wheel (16) and of radius equal to the external radius of the wheel (16) and a pawl (12), to which a tilting movement is imparted and which is arranged in order to drive the memory wheel (16), the useful travel of the pawl (12) being limited by the angular position of the portion of disc (18), the portion of disc (18) being arranged in order, under the action of the follower lever (21), to vary the angular distance over which the memory wheel (16) is driven by the wheel (3) with a stud, at each revolution of the reversing cam (1).

2. Programmer according to Claim 1, in which the portion of disc (18) comprises a notch (19) receiving a lug (20) integral with the follower lever (21), the angular position of the follower lever (21) determining the angular position of the portion of disc (18).

3. Programmer according to one of Claims 1 and 2, in which the delay lever (29) is mounted to pivot and may cooperate with ratchet toothing (25) of the memory wheel (16), in order to ensure a non-return function, and with the driving pawl (37) for keeping it in the delay retracted position.

4. Programmer according to Claim 3, in which the memory wheel (16) comprises means (24) for causing the delay lever (29) to pivot and releasing it from its non-return function, and for releasing the driving pawl (37) and allowing it to pivot into the position for driving the set of cams (41).

5. Programmer according to one of Claims 1 to 4, in which an eccentric movement is imparted to the pawl (37) for driving the set of cams (41).

6. Programmer according to Claim 5, in which the reversing cam (1) comprises a solid circular ring (104) in which is provided a window (2) for receiving the driving pawl (37) in the driving position.

7. Programmer according to one of Claims 1 to 6, in which the driving pawl (37) is arranged in order to cooperate with the delay lever (29) in order, in the position driving the set of cams (41), to cause the delay lever (29) to pivot and release the memory wheel (16), spring return means (27) ensuring that the memory wheel (16) is reset to zero.

8. Programmer according to one of Claims 1 to 7, in which the pawl (12) for driving the memory wheel (16) is driven in its tilting movement by a lever (5) mounted to pivot under the action of the rotary driving of the wheel (3) with a stud.

## Patentansprüche

1. Programmsteuergerät für eine Waschmaschine, umfassend einen Satz von Programmnocken (41), einen kontinuierlich angetriebenen Umschaltnocken (1), eine Schaltklinke (37), die zwischen einer Position des Antriebs des Nockensatzes (41) zu einer Drehbewegung um einen Schritt und einer eingeklappten Zeitverzögerungposition schwenkbar angebracht ist, wobei der Nockensatz (41) einen Zeitverzögerungnocken (23) beinhaltet, der mit einem Profil zur Auswahl einer Zeitverzögerung aus einer Reihe von Zeitverzögerungen versehen ist, und Mittel, vorgesehen, um die Verzögerungszeiten zu bestimmen und die Schaltklinke (37) in die Position des Antriebs des Nockensatzes (41) schwenken zu lassen, wobei diese Mittel einen Nachlaufhebel (21), welcher dem Profil des Zeitverzögerungnockens folgt, ein Speicher-Rad (16), ein Rad mit einem Stift (3), das bezüglich der Drehbewegung mit dem Umschaltnocken fest verbunden und dafür vorgesehen ist, das Speicher-Rad zur Drehung anzutreiben, und einen Zeitverzögerunghebel (29), vorgesehen, um mit dem Speicher-Rad (16) und der Schaltklinke (37) zum Antrieb des Nocken-Satzes zusammenzuwirken, umfassen, ein Programmsteuergerät, dadurch gekennzeichnet, daß es einen sektorförmigen Scheibenabschnitt (18) mit einer bestimmten Winkelbreite, der auf der Achse des Speicher-Rads (16) drehbar angebracht ist und einen Radius aufweist, der dem Außenradius des Rads (16) entspricht, und eine Schaltklinke (12) umfaßt, die eine Kippbewegung ausführt und dafür vorgesehen ist, das Speicher-Rad (16) anzutreiben, wobei der Arbeitshub der Schaltklinke (12) durch die Winkelposition des Scheibenabschnitts (18) begrenzt wird, wobei der Scheibenabschnitt (18) dazu dient, unter der Wirkung des Nachlaufhebels (21) die Winkelstrecke, über die das Speicher-Rad (16) durch das Rad mit dem Stift (3) bei jedem Umlauf des Umschaltnockens (1) angetrieben wird, zu verändern.

2. Programmsteuergerät nach Anspruch 1, bei dem der Scheibenabschnitt (18) eine Aussparung (19) aufweist, die einen mit dem Nachlaufhebel (21) festverbundenen Zapfen (20) aufnimmt, wobei die Winkelposition des Nachlaufhebels (21) die Winkelposition des Scheibenabschnitts (18) bestimmt.

3. Programmsteuergerät nach einem der Ansprüche 1 und 2, bei dem der Zeitverzögerunghebel (29) schwenkbar angebracht ist und mit einer Klinkwerk-Verzahnung (25) des Speicher-Rads (16) zusammenwirken kann, um eine Rückdrehsicherungsfunktion zu gewährleisten, sowie mit der Antriebsschaltklinke (37), um sie in der eingeklappten Zeitverzögerungsposition zu halten.

4. Programmsteuergerät nach Anspruch 3, bei dem das Speicher-Rad (16) Mittel (24) umfaßt, um den Zeitverzögerunghebel (29) schwenken zu lassen und ihn aus seiner Rückdrehsicherungsfunktion zu entlassen und um die Antriebsschaltklinke (37) freizugeben und sie in die Position des Antriebs des Nockensatzes (41) schwenken zu lassen.

5. Programmsteuergerät nach einem der Ansprüche 1 bis 4, bei dem die Schaltklinke (37) zum Antrieb des Nockensatzes (41) eine exzentrische Bewegung ausführt.

6. Programmsteuergerät nach Anspruch 5, bei dem der Umschaltnocken (1) einen kreisförmigen flachen Ring (104) enthält, in dem ein Fenster (2) zur Aufnahme der Antriebsschaltklinke (37) in der Antriebsposition vorgesehen ist.

7. Programmsteuergerät nach einem der Ansprüche 1 bis 6, bei dem die Antriebsschaltklinke (37) dafür vorgesehen ist, mit dem Zeitverzögerunghebel (29) zusammenzuwirken, um in der Position des Antriebs des Nockensatzes (41) den Zeitverzögerunghebel (29) schwenken zu lassen und das Speicher-Rad (16) freizugeben, wobei elastische Rückstellmittel (27) die Nullrückstellung des Speicher-Rads (16) gewährleisten.

8. Programmsteuergerät nach einem der Ansprüche 1 bis 7, bei dem die Schaltklinke (12) zum Antrieb des Speicher-Rads (16) durch einen Hebel (5) zu ihrer Kippbewegung angetrieben wird, welcher Hebel so angebracht ist, daß er unter der Wirkung der Drehbewegung des Rads mit dem Stift (3) kippt.
